# FASCICULE DE BREVET EUROPEEN

(11) **EP 3 037 010 B1**
(45) Date de publication et mention de la délivrance du brevet: **09.08.2017**
(21) Numéro de dépôt: 15202715.7
(22) Date de dépôt: 24.12.2015
(51) Int. Cl.: A41D 25/02

(54) **DISPOSITIF D'ATTACHE DE CRAVATE ET PROCÉDÉ D'UTILISATION DU DISPOSITIF**
KRAWATTENNADEL-VORRICHTUNG UND VERFAHREN ZUR VERWENDUNG DIESER VORRICHTUNG
TIE-FASTENING DEVICE AND METHOD FOR USING THE DEVICE

(30) Priorité: 24.12.2014 FR 1463329
(43) Date de publication de la demande: 29.06.2016
(73) Titulaire: Cousin, Jean, 83440 Montauroux (FR)
(72) Inventeur: Cousin, Jean, 83440 Montauroux (FR)
(74) Mandataire: Debay, Yves

(56) Documents cités:
- EP-A1- 0 255 849
- US-A- 2 142 322
- US-A- 2 617 108

## Description

La présente invention concerne le domaine des accessoires vestimentaires et plus particulièrement le domaine des cravates et des attaches de cravates.

Nouer correctement une cravate a toujours été et reste toujours un problème pour bon nombre de personnes. En effet, la complexité d'un noeud de cravate peut être difficile à maîtriser.

Le document CN 201509728 enseigne une attache de cravate comprenant une coque de la forme d'un cylindre évasé qui a la forme d'un noeud de cravate. La coque comprend des ouvertures à chaque sommet du cylindre. Les brins d'une cravate sont enfilés par ces ouvertures pour donner l'illusion que la cravate est nouée. Cependant, ce type de noeud de cravate n'est pas très fiable. En effet, il nécessite régulièrement une re-fixation du noeud qui n'est pas assez bien maintenu sur la cravate.

Le document EP 0 255 849 enseigne le préambule de la revendication 1 de la présente demande.

La présente invention a donc pour objet de pallier un ou plusieurs des inconvénients de l'art antérieur en proposant une attache de cravate qui ne nécessite pas de re-fixation sur la cravate et qui permet d'avoir un noeud droit et symétrique à la différence des noeuds faits à la main qui sont asymétriques dans la plupart des situations..

À cet effet, l'invention concerne une attache de cravate facile et pratique à utiliser.

Cet objectif est atteint grâce à un dispositif d'attache de cravate comprenant au moins :
- une coque de forme générale tronconique comprenant au moins une première ouverture à sa grande base et une deuxième ouverture à sa petite base,
- un moyen de pincement apte à pincer et bloquer au moins un brin de cravate à l'intérieur de la coque,
- un moyen de contrôle du moyen de pincement,
le dispositif étant caractérisé en ce que le moyen de pincement comprend :
- une languette rigide dont une première extrémité est fixée en rotation selon un premier axe à la paroi interne de la coque par un ressort à deux positions obligeant la deuxième extrémité libre de la languette rigide d'être dans une position bloquée contre la paroi interne de la coque ou d'être dans une position bloquée écartée de la paroi interne de la coque, la languette rigide étant apte à pincer et bloquer au moins un pli d'un brin de cravate contre la paroi interne de la coque,
- une gâchette dont le plan est perpendiculaire au plan de la languette rigide et est parallèle à l'axe longitudinal de la languette rigide, la gâchette étant fixée en rotation selon un deuxième axe à la coque par un ressort à deux positions obligeant la gâchette d'être dans une position bloquée contre la languette rigide ou d'être dans une position bloquée écartée de la languette rigide, un des bords de la gâchette étant apte à pincer et bloquer au moins un brin de cravate contre la languette rigide.

Selon une autre particularité, le moyen de pincement comprend :
- une languette rigide dont une première extrémité est fixée en rotation selon un premier axe à la paroi interne de la coque par un ressort à deux positions obligeant la deuxième extrémité libre de la languette rigide d'être dans une position bloquée contre la paroi interne de la coque ou d'être dans une position bloquée écartée de la paroi interne de la coque, la languette rigide étant apte à pincer et bloquer au moins un pli d'un brin de cravate contre la paroi interne de la coque,
- une gâchette dont le plan est perpendiculaire au plan de la languette rigide et est parallèle à l'axe longitudinal de la languette rigide, la gâchette étant fixée en rotation selon une deuxième axe à la coque par un ressort à deux positions obligeant la gâchette d'être dans une position bloquée contre la languette rigide ou d'être dans une position bloquée écartée de la languette rigide, un des bords de la gâchette étant apte à pincer et bloquer au moins un brin de cravate contre la languette rigide.

Selon une autre particularité, la coque comprend une fente longitudinale parallèle à l'axe longitudinal de la forme tronconique de la coque, chaque extrémité du premier axe étant fixée par au moins une entretoise perpendiculaire à cet axe sur la paroi interne de la coque à l'opposée de la fente, chaque extrémité du deuxième axe étant fixée sur la paroi interne de la coque par l'intermédiaire d'une entretoise de part et d'autre de la fente longitudinale, la gâchette traversant la fente longitudinale, la gâchette comprenant en outre un élément perpendiculaire au plan de la gâchette situé à l'extérieur de la coque permettant la manipulation de la gâchette.

Selon une autre particularité, la gâchette comprend un logement.

Selon une autre particularité, la gâchette comprend un capot de fermeture du logement.

Selon une autre particularité, la coque possède un moyen de butée sur le bord supérieure de la coque.

Selon une autre particularité, le dispositif comprend une coque extérieure amovible qui est clippée sur la coque de forme tronconique.

Selon une autre particularité, le dispositif comprend une coque fixée sur la coque de forme tronconique.

Selon une autre particularité, le ressort à deux positions est un ressort hélicoïdal de traction comprenant une première extrémité et une deuxième extrémité, la première extrémité du ressort étant fixé à un troisième axe fixé dans la coque tronconique et parallèle au deuxième axe, la deuxième extrémité du ressort étant fixé à un quatrième axe fixé dans un logement réalisé dans la gâchette, le troisième axe et le quatrième axe étant disposés de telle manière que le ressort de traction hélicoïdal est dans son expansion maximale lorsque le plan comprenant le troisième axe et le quatrième axe comprend le deuxième axe.

Selon une autre particularité, le ressort à deux positions est un ressort hélicoïdal de torsion forçant la gâchette à passer de sa position bloquée écartée de la languette rigide vers sa position bloquée contre la languette rigide.

Selon une autre particularité, la gâchette comprend une came montée en rotation autour d'un cinquième axe perpendiculaire à la gâchette, la came appliquant une force contrôlable contre la languette rigide.

Selon une autre particularité, la force contrôlable appliquée contre la languette rigide est exercée par un ressort hélicoïdal de torsion amenant la came à s'appuyer contre la cravate insérée.

Selon une autre particularité, la came comprend également un système de butée limitant son amplitude de rotation autour du cinquième axe.

Selon une autre particularité, le dispositif comprend un moyen de blocage intermédiaire de la gâchette apte à bloquer la rotation de la gâchette dans une position intermédiaire entre la position bloquée contre la languette rigide et la position bloquée écartée de la languette rigide.

Selon une autre particularité, le moyen de pincement comprend :
- au moins une lame fixée en rotation autour d'un axe perpendiculaire à l'axe longitudinal de la lame, l'axe étant fixé à l'intérieur de la coque,
- au moins un ressort de torsion apte à plaquer une première extrémité de la lame contre la paroi interne de la coque, la première extrémité de la lame étant apte à pincer et bloquer le ou les brins de cravate contre la paroi interne de la coque ;
le moyen de contrôle comprenant :
- un bouton poussoir qui, sous l'action d'un utilisateur est apte à appuyer sur la deuxième extrémité de la lame pour forcer en torsion le ressort de torsion et écarter la première extrémité de la lame de la paroi interne de la coque.

Selon une autre particularité, le moyen de pincement comprend une lame déformable, la lame déformable étant apte à être cintrée par le moyen de contrôle, la partie entre les deux extrémités de la lame étant apte à pincer et bloquer le ou les brins de cravate contre la paroi de la coque lorsque la lame est cintrée.

Selon une autre particularité, la lame déformable comprend une première extrémité fixée sur la paroi interne de la coque, la deuxième extrémité de la lame étant libre,
le moyen de contrôle comprenant :
- un bouton coulissant dans une fente créée à travers la paroi de la coque et parallèle à l'axe longitudinal de la coque, la fente comprenant des crans de positionnement du bouton coulissant apte à bloquer provisoirement le bouton coulissant selon au moins une position de cintrage maximum de la lame et une position de cintrage minimum de la lame, le bouton coulissant étant fixé à la deuxième extrémité de la lame, le déplacement du bouton coulissant le long de la fente étant apte à entraîner le cintrage de la lame dont la partie entre les extrémités de la lame pince et bloque le ou les brins de cravate.

Selon une autre particularité, la lame est élastique, les extrémités de la lame déformable étant fixées par des moyens de coulissement sur la paroi interne de la coque, les extrémités de la lame étant aptes à coulisser perpendiculairement à la surface interne de la coque,
le moyen de contrôle comprenant :
- un bouton poussoir apte à appuyer sur la lame déformable sur la partie de la lame située entre les extrémités de la lame pour cintrer la lame,
- un moyen de blocage du bouton poussoir apte à maintenir le bouton dans une position du bouton permettant le cintrage de la lame dont la partie entre les extrémités de la lame pince et bloque le ou les brins de la cravate.

Selon une autre particularité, le moyen de pincement est un coussin gonflable fixé sur la paroi interne de la coque, le coussin gonflable étant apte à pincer et bloquer le ou les brins de cravate contre la paroi de la coque lorsque le coussin est gonflé, le moyen de contrôle étant un bouton contrôlant le gonflage et le dégonflage du coussin gonflable.

L'invention concerne également un procédé d'utilisation du dispositif d'attache de cravate selon l'invention, caractérisé en ce qu'il comprend au moins les étapes suivantes :
a) une première étape d'enfilage d'un premier brin de la cravate, en général le plus large avec la face arrière orientée vers l'utilisateur, dans la coque de forme générale tronconique par la première ouverture puis la deuxième ouverture,
b) une étape de passage autour du cou d'un usager du deuxième brin de la cravate,
c) une deuxième étape d'enfilage du deuxième brin, en général le plus étroit avec la face arrière orientée vers l'utilisateur, dans la coque par la première ouverture puis la deuxième ouverture,
d) une étape d'actionnement du moyen de contrôle sur le moyen de pincement pour que le moyen de pincement pince et bloque le ou les brins enfilés dans la coque.

Selon une autre particularité, le procédé comprend les étapes suivantes :
- introduction par la deuxième ouverture d'un pli du premier brin de cravate ayant été plié, préférentiellement le brin le plus large, entre la languette et la paroi interne de la coque, la languette étant dans une position écartée de la paroi interne de la coque,
- actionnement par l'utilisateur du ressort de la languette afin que la languette soit dans une position plaquée contre la paroi interne de la coque de telle manière que la languette pince et bloque le pli contre la paroi interne de la coque,
- introduction par la deuxième ouverture d'une boucle du deuxième brin de cravate entre la languette et la gâchette pour traverser la coque et sortie par la première ouverture de la boucle, la gâchette étant écartée de la languette,
- enfilage du cou de l'utilisateur dans la boucle,
- réglage du serrage de la boucle autour du cou de l'utilisateur,
- actionnement par l'utilisateur du ressort de la gâchette afin que la gâchette soit dans une position bloquée contre la languette de telle manière qu'un bord de la gâchette pince et bloque la boucle contre la languette.

D'autres particularités et avantages de la présente invention apparaîtront plus clairement à la lecture de la description ci-après, faite en référence aux dessins annexés :
- la figure 1 a représente une vue en coupe du dispositif selon le deuxième mode de réalisation avec le dispositif de pincement bloquant les brins de la cravate ;
- la figure 1 b représente une vue en coupe du dispositif selon le deuxième mode de réalisation avec le dispositif de pincement ne bloquant pas les brins de la cravate ;
- la figure 2a représente une vue en coupe du dispositif selon la première configuration du troisième mode de réalisation avec le dispositif de pincement bloquant les brins de la cravate ;
- la figure 2b représente une vue en coupe du dispositif selon la première configuration du troisième mode de réalisation avec le dispositif de pincement ne bloquant pas les brins de la cravate ;
- la figure 3a représente une vue en coupe du dispositif selon la deuxième configuration du troisième mode de réalisation avec le dispositif de pincement bloquant les brins de la cravate ;
- la figure 3b représente une vue en coupe du dispositif selon la deuxième configuration du troisième mode de réalisation avec le dispositif de pincement ne bloquant pas les brins de la cravate ;
- la figure 4a représente une vue en coupe du dispositif selon le quatrième mode de réalisation avec le dispositif de pincement bloquant les brins de la cravate ;
- la figure 4b représente une vue en coupe du dispositif selon le quatrième mode de réalisation avec le dispositif de pincement ne bloquant pas les brins de la cravate ;
- la figure 5a représente une vue en perspective du dispositif selon le premier mode de réalisation avec le dispositif de pincement en position de blocage des brins de la cravate ;
- la figure 5b représente une vue en perspective du dispositif selon le premier mode de réalisation avec le dispositif de pincement qui n'est pas en position de blocage des brins de la cravate ;
- la figure 5c représente une vue de dessus du dispositif selon le premier mode de réalisation avec le dispositif de pincement en position de blocage des brins de la cravate ;
- la figure 6a représente une coupe du dispositif selon le premier mode de réalisation pour une étape du procédé ;
- la figure 6b représente une coupe du dispositif selon le premier mode de réalisation pour une étape du procédé ;
- la figure 6c représente une coupe du dispositif selon le premier mode de réalisation pour une étape du procédé,
- la figure 7 représente une vue en perspective du dispositif selon une configuration du premier mode de réalisation, la gâchette étant dans sa position bloquée contre la languette rigide,
- la figure 8 représente une vue du dessus du dispositif représenté sur la figure 7 avec une ligne de coupe A-A,
- la figure 9 représenté une coupe du dispositif selon la ligne de coupe A-A de la figure 8,
- la figure 10 représente une vue du dessus du dispositif représenté sur la figure 7 avec une ligne de coupe A-A, la gâchette étant dans sa position bloquée écartée de la languette rigide,
- la figure 11 représente une coupe du dispositif selon la ligne de coupe A-A de la figure 10,
- la figure 12 représente une vue de derrière du dispositif selon une autre configuration du premier mode de réalisation, la gâchette étant dans sa position bloquée contre la languette rigide,
- la figure 13 représente une vue de face du dispositif de la figure 12 avec une ligne de coupe A-A,
- la figure 14 représente une coupe du dispositif de la figure 12 selon la ligne de coupe A-A représentée sur la figure 13,
- la figure 15 représente une vue de face du dispositif de la figure 12, la gâchette étant dans sa position bloquée écartée de la languette rigide avec une ligne de coupe A-A,
- la figure 16 représente une coupe du dispositif de la figure 15 selon la ligne de coupe A-A représentée sur la figure 15,
- la figure 17a représente une vue de devant de la plaquette,
- la figure 17b représente une vue de profil de la plaquette,
- la figure 17c représente une vue de dessus de la plaquette.

L'invention va être décrite en référence aux figures énumérées ci-dessus.

La présente invention propose un dispositif d'attache de cravate
Le dispositif d'attache de cravate comprend au moins une coque (10) de forme générale tronconique qui se rapproche de la forme d'un noeud de cravate. La forme tronconique
La coque (10) peut être recouverte de tissu ou de métal, ou peut être décorée par exemple. La décoration peut être une gravure, un motif peint ou imprimé ou tout autre moyen permettant de créer un motif. La coque (10) peut être recouverte d'une matière identique à la matière constituant la cravate par exemple. Par exemple, la coque (10) peut être recouverte d'une feuille de métal tel qu'une feuille d'or.

La coque (10) peut être aussi par exemple en kevlar, en carbone, en métal ou toute autre matière ayant un aspect esthétique tout en étant adapté au dispositif.

La coque (10) comprend au moins une première ouverture (51) à la grande base de la forme tronconique et une deuxième ouverture (52) à la petite base de la forme tronconique.

Le dispositif d'attache comprend également un moyen (14, 15, 21, 31, 43, 44) de pincement apte à pincer et bloquer au moins un brin (1, 2) de cravate à l'intérieur de la coque (10).

La cravate comprend un brin (1) avant qui est généralement l'extrémité qui correspond à la partie la plus large de la cravate et un brin (2) arrière qui est généralement l'extrémité qui correspond à la partie la moins large de la cravate.

Le dispositif comprend également un moyen (11, 18, 23, 32, 45) de contrôle qui permet de contrôler le moyen (14, 15, 21, 31, 43, 44) de pincement.

Dans un premier mode de réalisation représenté sur les figures 5a, 5b, 5c, 6a, 6b, 6c et 7 à 16, le moyen de pincement comprend une languette (43) rigide dont une première extrémité est fixée en rotation selon un premier axe à la paroi interne de la coque (10) par ressort à deux positions obligeant la deuxième extrémité de la languette rigide d'être dans une position bloquée contre la paroi interne de la coque ou d'être dans une position bloquée écartée de la paroi interne de la coque.

La longueur de la languette (43) rigide permet de compenser la longueur utilisée par un vrai noeud de cravate en consommant de la longueur de cravate par son contournement par la cravate.

Selon une configuration représentée sur les figures 5a, 5b, 5c, l'utilisateur actionne ce ressort en positionnant l'extrémité libre de la languette rigide dans une ou l'autre des positions. L'espace (47) entre la paroi interne de la coque (10) et la languette (43) rigide forme un passage pour recevoir un pli d'un brin de la cravate, de préférence du brin avant (1) de la cravate. La languette est apte à pincer et bloquer au moins un pli du brin de cravate contre la paroi interne de la coque.

Selon une autre configuration représentée sur les figures 7 à 16, le ressort à deux positions est un ressort à lame reliant la languette rigide à la coque. Le ressort comprend une entretoise (60) reliant la partie de la languette rigide s'appliquant contre la paroi interne de la coque. La partie de la languette rigide s'appliquant contre la paroi interne de la coque s'étendant de part et d'autre de l'entretoise. Le premier axe (41) de rotation est situé à l'extrémité de l'entretoise entre reliant cette partie et avec l'entretoise. Une première portion (61) s'étend vers la première ouverture de la coque (10) et la deuxième portion (62) s'étend vers la deuxième ouverture. Le ressort à lame force la deuxième portion à se plaquer contre la paroi interne de la coque. La première portion permet à un utilisateur d'écarter la deuxième portion de la paroi interne de la coque en approchant la première portion vers la paroi interne de la coque.

La coque (10) comprend une fente (46) longitudinale parallèle à l'axe longitudinal de la forme tronconique de la coque (10). Selon un exemple, chaque extrémité du premier axe est fixée par au moins une entretoise perpendiculaire au premier axe sur la paroi interne de la coque à l'opposé de la fente. Selon un autre exemple, deux bourrelets (102a, 102b) est situé sur la partie supérieure de la paroi interne de la coque. Le premier axe est ainsi être fixé entre les deux bourrelets.

Le moyen de pincement comprend en outre une gâchette (44) dont le plan est perpendiculaire au plan de la languette (43) rigide et est parallèle à l'axe longitudinal de la languette (43) rigide. La gâchette est fixée en rotation selon un deuxième axe à la coque par un ressort à deux positions obligeant la gâchette d'être dans une position bloquée contre la languette (43) rigide ou d'être dans une position bloquée écartée de la languette (43) rigide. L'utilisateur actionne ce ressort en agissant sur la gâchette. La gâchette (44) traversant la fente (46) longitudinale comprend au moins une position dans laquelle un de ses bords plaque la languette (43) contre la paroi interne de la coque (10). La gâchette (44) peut comprendre par exemple un élément (45) perpendiculaire au plan de la gâchette situé à l'extérieur de la coque (10) afin de permettre l'actionnement du ressort par l'utilisateur. Un des bords de la gâchette est apte à pincer et bloquer au moins un brin de cravate contre la languette (43) rigide.

La gâchette (44) est, par exemple, une plaque rigide.

Selon une configuration, le dispositif comprend un moyen de blocage intermédiaire de la gâchette (44) apte à bloquer la rotation de la gâchette (44) dans une position intermédiaire entre la position bloquée contre la languette (43) rigide et la position bloquée écartée de la languette (43) rigide.

Par exemple, les moyens de blocage intermédiaire peuvent comprendre au moins un ergot sur une partie de la coque (10) ayant une forme complémentaire à au moins un logement disposé sur une face de la gâchette (44). Dans une autre configuration, les ergots sont disposés sur une surface de la gâchette (44) et les logements sur la partie de la coque. Ainsi, lors de la rotation de la gâchette (44) entre la position bloquée contre la languette (43) rigide et la position bloquée écartée de la languette (43) rigide, les ergots

Selon une configuration représentée sur les figures 9 et 11, le ressort à deux positions est un ressort (55) hélicoïdal comprenant une première extrémité et une deuxième extrémité. La première extrémité du ressort est fixée à un troisième axe (53). Le troisième axe (53) est fixé dans la coque (10) tronconique et est parallèle au deuxième axe (42). La deuxième extrémité du ressort est fixée à un quatrième axe (54). Le quatrième axe (54) est fixé dans un logement (56) réalisé dans la gâchette (44). Le troisième axe (53) et le quatrième axe (54) sont disposés de telle manière que le ressort (55) hélicoïdal est dans son expansion maximale lorsque le plan comprenant le troisième axe (53) et le quatrième axe (54) comprend le deuxième axe (42).

Selon une configuration non représentée, le ressort à deux positions est un ressort (55) hélicoïdal de torsion forçant la gâchette (44) à passer de sa position bloquée écartée de la languette (43) rigide vers sa position bloquée contre la languette (43) rigide.

Selon une configuration représentée sur les figures 12 à 16, la gâchette (44) comprend une came (57) montée en rotation autour d'un cinquième axe (59) perpendiculaire à la gâchette (44). La came (57) permet l'application une force contrôlable contre la languette (43) rigide lorsqu'un brun de cravate est inséré.

Ainsi, lorsqu'un utilisateur approche la gâchette de la paroi interne de ma coque pour coincer le ou les brins de cravate, la came entre en rotation lorsqu'elle rencontre la cravate insérée dans le dispositif. La came applique une force contre la cravate insérée pour qu'elle s'appuie contre la languette (43) rigide. La force est exercée par un ressort (63) hélicoïdal de torsion amenant la came à s'appuyer contre la cravate insérée. La came (57) comprend également un système (64) de butée limitant son amplitude de rotation autour du cinquième axe (59).

La came peut comprendre une molette crantée permettant d'aller contre la force du ressort (63) afin de diminuer la force appliquée par la came (57) sur la cravate insérée. Cela permet à un utilisateur de régler la cravate sans écarter la gâchette (44).

Le ressort de la languette et de la gâchette sont de préférence en métal non ferreux ou tout autre matériau non ferreux. Ceci permet d'éviter d'avoir à retirer le dispositif lors du passage de l'utilisateur par un portique de détection de métaux.

Selon une configuration, la gâchette comprend un logement (441). Le logement peut recevoir, par exemple, une plaquette (442) imbibée de parfum et/ou d'eau de toilette et/ou d'eau de fraîcheur. Le logement peut aussi recevoir du parfum liquide qui peut être diffusé par un système de diffusion intégré.

Le logement (441) peut être adapté à la forme de la plaquette (442). La plaquette (442) peut comprend une partie ayant une forme permettant l'encliquetage de manière amovible de la plaquette (442) dans le logement.

Selon une configuration, la plaquette (442) est de forme généralement cylindrique comme représenté sur la figure 9.

Selon une configuration, la plaquette (442) est de forme généralement parallélépipédique comme représenté sur les figures 6a à 6c et 17a à 17c.

Selon une configuration, la gâchette comprend un capot de fermeture du logement.

Selon une configuration, la coque possède un moyen (101) de butée sur le bord supérieure de la coque qui permet d'empêcher le pli (100) d'un brin reçu entre la languette et la paroi interne de la coque de ressortir par la première ouverture après avoir été introduit par la deuxième ouverture.

Selon une configuration, le dispositif comprend une coque (110) extérieure amovible qui est clippée sur la coque de forme tronconique.

Selon une configuration, le dispositif comprend une coque (110) extérieure fixée sur la coque de forme tronconique.

La coque (110) extérieure peut être recouverte de tissu, de métal ou peut être imprimée, peinte ou décorée de tout type de décoration. Le tissu est par exemple le même tissu que celui de la cravate avec lequel le dispositif est utilisé. Par exemple, le tissu peut être un morceau de cravate prélevé par un couturier à partir du brin le plus fin de la cravate, par exemple le deuxième brin (2) en le raccourcissant. Par exemple, la coque (10) peut être recouverte d'une feuille de métal tel qu'une feuille d'or.

La coque (110) extérieure peut être aussi par exemple en kevlar, en carbone ou toute autre matière ayant un aspect esthétique tout en étant adapté au dispositif.

La forme tronconique de la coque (10) et/ou de la coque (110) extérieure peut être élargie à une forme cylindrique, ovale, circulaire ou rectangulaire.

Selon un deuxième mode de réalisation représenté sur les figures 1 a et 1 b, le moyen (14) de pincement comprend au moins une lame (14) fixée en rotation autour d'un axe (12) perpendiculaire à l'axe longitudinal de la lame (14). L'axe (12) est fixé en rotation à l'intérieur de la coque (10). Le moyen (14) de pincement comprend également au moins un ressort (13) de torsion apte à plaquer une première extrémité (14a) de la lame contre la paroi interne de la coque (10). Ainsi, la première extrémité (14a) de la lame permet de pincer et de bloquer le ou les brins (1, 2) de cravate contre la paroi interne de la coque (10) avec la force du ressort (13) de torsion. Le moyen (14) de pincement est contrôlé par un moyen (11) de contrôle. Ce moyen (11) de contrôle est par exemple un bouton poussoir. Lorsqu'un utilisateur actionne (111) ce bouton poussoir, le bouton poussoir appuie sur la deuxième extrémité (14b) de la lame pour forcer en torsion le ressort (13) de torsion et écarter la première extrémité (14a) de la lame de la paroi interne de la coque (10).

Selon un troisième mode de réalisation, le moyen (15, 21) de pincement comprend une lame déformable élastique, par exemple en métal ou en matière plastique. La lame déformable est apte à être cintrée par le moyen (18, 23) de contrôle. La partie entre les deux extrémités (16a, 16b, 22a, 22b) de la lame permet de pincer et de bloquer le ou les brins (1, 2) de cravate contre la paroi de la coque (10) lorsque la lame est cintrée.

Selon une configuration du troisième mode de réalisation représentée sur les figures 2a et 2b, la lame déformable comprend une première extrémité (16a) fixée sur la paroi interne de la coque (10). La deuxième extrémité (16b) de la lame est laissée libre. Dans cette configuration, le moyen (18) de contrôle comprend un bouton coulissant qui coulisse dans une fente créée à travers la paroi de la coque (10). La fente est parallèle à l'axe longitudinal de la coque (10). De plus, la fente comprenant des crans (17) de positionnement du bouton coulissant qui permettent de bloquer provisoirement le bouton coulissant selon au moins une position de cintrage maximum de la lame pour un cran et une position de cintrage minimum de la lame pour un autre cran. Le bouton coulissant est fixé à la deuxième extrémité (16b) de la lame. Ainsi, le déplacement du bouton coulissant le long de la fente permet d'entraîner le cintrage de la lame dont la partie entre les extrémités de la lame pince et bloque le ou les brins (1, 2) de cravate.

Selon une autre configuration du troisième mode de réalisation représentée sur les figures 3a et 3b, les extrémités (22a, 22b) de la lame déformable sont fixées par des moyens de coulissement sur la paroi interne de la coque (10). Ainsi, grâce aux moyens de coulissement, les extrémités (22a, 22b) de la lame peuvent coulisser selon une direction perpendiculaire à la surface interne de la coque (10). Dans cette configuration, le moyen (23) de contrôle comprend un bouton poussoir apte à appuyer sur la lame déformable sur la partie de la lame située entre les extrémités (22a, 22b) de la lame pour cintrer la lame lorsqu'un utilisateur actionne (231) le bouton poussoir. Le moyen (23) de contrôle comprend en outre un moyen de blocage du bouton poussoir qui permet de maintenir le bouton dans une position du bouton permettant le cintrage de la lame dont la partie entre les extrémités de la lame pince et bloque le ou les brins (1, 2) de la cravate.

Selon un quatrième mode de réalisation représenté sur les figures 4a, 4b, le moyen (31) de pincement est un coussin gonflable fixé sur la paroi interne de la coque (10). Le coussin gonflable est apte à pincer et bloquer le ou les brins (1, 2) de cravate contre la paroi de la coque (10) lorsque le coussin est gonflé. Le moyen (32) de contrôle est un bouton qui contrôle le gonflage et le dégonflage du coussin gonflable. Lorsqu'un utilisateur actionne (321) le bouton poussoir, le coussin gonflage se dégonfle ou se gonfle suivant la configuration.

L'invention concerne également un procédé d'utilisation du dispositif d'attache de cravate selon l'invention.

Selon une configuration du procédé, le procédé comprend a) une première étape d'enfilage d'un premier brin de la cravate dans la coque (10) de forme générale tronconique par la première ouverture puis la deuxième ouverture. Ce premier brin est en générale le plus large avec la face arrière orientée vers l'utilisateur.

Dans b) une étape suivante, le deuxième brin (2) passe alors autour du cou de l'utilisateur.

Puis, le procédé comprend c) une deuxième étape d'enfilage du deuxième brin dans la coque (10) par la première ouverture puis la deuxième (42) ouverture. Ce deuxième brin est en général le brin le plus étroit avec la face arrière orientée vers l'utilisateur.

Enfin, le procédé comprend d) une étape d'actionnement du moyen de contrôle sur le moyen de pincement pour que le moyen de pincement pince et bloque le ou les brins enfilés dans la coque (10).

Selon une configuration du procédé pour un dispositif d'attache correspondant au premier mode de réalisation, le procédé comprend les étapes suivantes :
- comme représenté sur la figure 6a, introduction par la deuxième ouverture (52) d'un pli (100) du premier brin (1) de cravate ayant été plié, préférentiellement le brin le plus large, entre la languette (43) et la paroi interne de la coque, la languette (43) étant dans une position écartée de la paroi interne de la coque,
- actionnement par l'utilisateur du ressort de la languette afin que la languette soit dans une position plaquée contre la paroi interne de la coque de telle manière que la languette pince et bloque le pli (100) contre la paroi interne de la coque,

- comme représenté sur le figure 6b, introduction par la deuxième ouverture (52) d'une boucle (120) du deuxième brin (2) de cravate entre la languette (43) et la gâchette (44) pour traverser la coque et sortie par la première ouverture (51) de la boucle (120), la gâchette (44) étant écartée de la languette,
- enfilage du cou de l'utilisateur dans la boucle (120) par le passage de la tête de l'utilisateur dans la boucle (120),
- réglage du serrage de la boucle (120) autour du cou de l'utilisateur,
- comme représenté sur la figure 6c, actionnement par l'utilisateur du ressort de la gâchette (44) afin que la gâchette (44) soit dans une position bloquée contre la languette (43) de telle manière qu'un bord de la gâchette pince et bloque la boucle contre la languette.

Dans une mode de réalisation, avant l'étape d'introduction par la deuxième ouverture (52) d'un pli (100) du premier brin (1) de cravate, le premier brin (1) est plié. Pour cela, l'utilisateur peut déterminer la position du pli en déterminant la longueur entre l'extrémité du brin et le pli sur lui-même. Il pose alors un repère tel qu'un morceau d'adhésif sur la position du pli.

Si l'utilisateur veut retirer sa cravate, il suffit qu'il tire sur le deuxième brin. Ceci actionne le ressort de la gâchette qui s'écarte de la languette. Ainsi, la boucle peut être agrandie pour permettre d'en sortir le cou de l'utilisateur.

Dans une autre configuration, si l'utilisateur veut retirer sa cravate, il suffit qu'il soulève légèrement la gâchette (44) qui s'écarte de la languette pour libérer le deuxième brin. Ainsi, la boucle peut être agrandie pour permettre d'en sortir le cou de l'utilisateur.

Tous les plis et pliages de la cravate sont perpendiculaires à son axe longitudinal. De cette manière, la cravate est portée absolument droite et non de travers.

En outre, ce dispositif ne froisse pas les cravates. Celles-ci peuvent être utilisées le lendemain avec un noeud réalisé à la main par son propriétaire sans qu'aucune trace ne soit visible par l'utilisation du dispositif la veille.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Dispositif d'attache de cravate comprenant au moins :
- une coque (10) de forme générale tronconique comprenant au moins une première ouverture (51) à sa grande base et une deuxième ouverture (52) à sa petite base,
- un moyen (43, 44) de pincement apte à pincer et bloquer au moins un brin (1, 2) de cravate à l'intérieur de la coque (10),
- un moyen (45) de contrôle du moyen (43, 44) de pincement, le dispositif étant **caractérisé en ce que** le moyen (43, 44) de pincement comprend :
- une languette (43) rigide dont une première extrémité est fixée en rotation selon un premier axe (41) à la paroi interne de la coque (10) par un ressort à deux positions obligeant la deuxième extrémité libre de la languette (43) rigide d'être dans une position bloquée contre la paroi interne de la coque ou d'être dans une position bloquée écartée de la paroi interne de la coque, la languette (43) rigide étant apte à pincer et bloquer au moins un pli d'un brin de cravate contre la paroi interne de la coque,
- une gâchette (44) dont le plan est perpendiculaire au plan de la languette (43) rigide et est parallèle à l'axe longitudinal de la languette (43) rigide, la gâchette (44) étant fixée en rotation selon un deuxième axe (42) à la coque (10) par un ressort à deux positions obligeant la gâchette (44) d'être dans une position bloquée contre la languette (43) rigide ou d'être dans une position bloquée écartée de la languette (43) rigide, un des bords de la gâchette (44) étant apte à pincer et bloquer au moins un brin de cravate contre la languette (43) rigide.

2. Dispositif selon la revendication 1, **caractérisé en ce que** la coque (10) comprend une fente (46) longitudinale parallèle à l'axe longitudinal de la forme tronconique de la coque (10), chaque extrémité du premier (41) axe étant fixée par au moins une entretoise perpendiculaire à cet axe (41) sur la paroi interne de la coque à l'opposée de la fente (46), chaque extrémité du deuxième axe (42) étant fixée sur la paroi interne de la coque (10) par l'intermédiaire d'une entretoise de part et d'autre de la fente (46) longitudinale, la gâchette (44) traversant la fente (46) longitudinale, la gâchette (44) comprenant en outre un élément (45) perpendiculaire au plan de la gâchette (44) situé à l'extérieur de la coque (10) permettant la manipulation de la gâchette (44).

3. Dispositif selon au moins une des revendications 1 et 2, **caractérisé en ce que** la gâchette (44) comprend un logement (441).

4. Dispositif selon la revendication 3, la gâchette (44) comprend un capot de fermeture du logement (441).

5. Dispositif selon la revendication 1, **caractérisé en ce que** la coque (10) possède un moyen (101) de butée sur le bord supérieure de la coque (10).

6. Dispositif selon au moins une des revendications 1 à 4, **caractérisé en ce que** le dispositif comprend une coque (110) extérieure amovible qui est clippée sur la coque (10) de forme tronconique.

7. Dispositif selon au moins une des revendications 1 à 4, **caractérisé en ce que** le dispositif comprend une coque fixée sur la coque (10) de forme tronconique.

8. Dispositif selon la revendication 1, **caractérisé en ce que** le ressort à deux positions est un ressort (55) hélicoïdal de traction comprenant une première extrémité et une deuxième extrémité, la première extrémité du ressort étant fixé à un troisième axe (53) fixé dans la coque (10) tronconique et parallèle au deuxième axe (42), la deuxième extrémité du ressort étant fixé à un quatrième axe (54) fixé dans un logement (56) réalisé dans la gâchette (44), le troisième axe (53) et le quatrième axe (54) étant disposés de telle manière que le ressort (55) de traction hélicoïdal est dans son expansion maximale lorsque le plan comprenant le troisième axe (53) et le quatrième axe (54) comprend le deuxième axe (42).

9. Dispositif selon la revendication 1, **caractérisé en ce que** le ressort à deux positions est un ressort (55) hélicoïdal de torsion forçant la gâchette (44) à passer de sa position bloquée écartée de la languette (43) rigide vers sa position bloquée contre la languette (43) rigide.

10. Dispositif selon la revendication 1, **caractérisé en ce que** la gâchette (44) comprend une came (57) montée en rotation autour d'un cinquième axe (59) perpendiculaire à la gâchette (44), la came (57) appliquant une force contrôlable contre la languette (43) rigide.

11. Dispositif selon la revendication 10, **caractérisé en ce que** la force contrôlable appliquée contre la languette (43) rigide est exercée par un ressort (63) hélicoïdal de torsion amenant la came à s'appuyer contre la cravate insérée.

12. Dispositif selon la revendication 10, **caractérisé en ce que** la came (57) comprend également un système (64) de butée limitant son amplitude de rotation autour du cinquième axe (59).

13. Dispositif selon la revendication 1, **caractérisé en ce que** le dispositif comprend un moyen de blocage intermédiaire de la gâchette (44) apte à bloquer la rotation de la gâchette (44) dans une position intermédiaire entre la position bloquée contre la languette (43) rigide et la position bloquée écartée de la languette (43) rigide.

14. Procédé d'utilisation du dispositif d'attache de cravate selon au moins une des revendications 1 à 11, **caractérisé en ce qu'**il comprend au moins les étapes suivantes :
a) une première étape d'enfilage d'un premier brin (1) de la cravate, en général le plus large avec la face arrière orientée vers l'utilisateur, dans la coque (10) de forme générale tronconique par la première ouverture (51) puis la deuxième ouverture (52),
b) une étape de passage autour du cou d'un usager du deuxième brin (2) de la cravate,
c) une deuxième étape d'enfilage du deuxième brin (2), en général le plus étroit avec la face arrière orientée vers l'utilisateur, dans la coque (10) par la première ouverture (51) puis la deuxième ouverture (52),
d) une étape d'actionnement du moyen de contrôle sur le moyen de pincement pour que le moyen de pincement pince et bloque le ou les brins (1, 2) enfilés dans la coque (10).

15. Procédé d'utilisation du dispositif d'attache de cravate selon la revendication 12, **caractérisé en ce qu'**il comprend les étapes suivantes :
- introduction par la deuxième ouverture (52) d'un pli du premier brin (1) de cravate ayant été plié (100), préférentiellement le brin (1) le plus large, entre la languette (43) et la paroi interne de la coque (10), la languette (43) étant dans une position écartée de la paroi interne de la coque (10),
- actionnement par l'utilisateur du ressort de la languette afin que la languette (43) soit dans une position plaquée contre la paroi interne de la coque (10) de telle manière que la languette (43) pince et bloque le pli (100) contre la paroi interne de la coque (10),
- introduction par la deuxième ouverture (52) d'une boucle (120) du deuxième brin (2) de cravate entre la languette (43) et la gâchette (44) pour traverser la coque (10) et sortie par la première ouverture (51) de la boucle (120), la gâchette (44) étant écartée de la languette (43),
- enfilage du cou de l'utilisateur dans la boucle (120),
- réglage du serrage de la boucle (120) autour du cou de l'utilisateur,
- actionnement par l'utilisateur du ressort de la gâchette (44) afin que la gâchette (44) soit dans une position bloquée contre la languette (43) de telle manière qu'un bord de la gâchette (44) pince et bloque la boucle (120) contre la languette (43).

## Patentansprüche

1. Vorrichtung zum Binden einer Krawatte, die wenigstens Folgendes umfasst:
- eine allgemein kegelstumpfförmige Schale (10) mit wenigstens einer ersten Öffnung (51) an ihrer großen Basis und einer zweiten Öffnung (52) an ihrer kleinen Basis,
- ein Festklemmmittel (43, 44) zum Festklemmen und Arretieren wenigstens eines Krawattenstrangs (1, 2) im Innern der Schale (10),
- ein Mittel (45) zum Steuern des Festklemmmittels (43, 44),
wobei die Vorrichtung **dadurch gekennzeichnet ist, dass** das Festklemmmittel (43, 44) Folgendes umfasst:
- eine starre Lasche (43), deren erstes Ende um eine erste Achse (41) drehbar an der Innenwand der Schale (10) mit einer Feder mit zwei Positionen befestigt ist, die das zweite freie Ende der starren Lasche (43) in einer Position an der Innenwand der Schale arretiert oder in eine arretierte Position zwingt, die von der Innenwand der Schale beabstandet ist, wobei die starre Lasche (43) wenigstens eine Falte eines Krawattenstrangs an der Innenwand der Schale festklemmen und arretieren kann,
- einen Drücker (44), dessen Ebene lotrecht zur Ebene der starren Lasche (43) und parallel zur Längsachse der starren Lasche (43) ist, wobei der Drücker (44) um eine zweite Achse (42) drehbar an der Schale (10) durch eine Feder mit zwei Positionen befestigt ist, die den Drücker (44) in einer Position an der starren Lasche (43) arretiert oder in eine arretierte Position zwingt, die von der starren Lasche (43) beabstandet ist, und wobei einer der Ränder des Drückers (44) wenigstens einen Krawattenstrang an der starren Lasche (43) festklemmen und arretieren kann.

2. Vorrichtung nach Anspruch 1, **dadurch gekennzeichnet, dass** die Schale (10) einen Längsschlitz (46) parallel zur Längsachse der Kegelstumpfform der Schale (10) aufweist, wobei jedes Ende der ersten Achse (41) durch wenigstens ein Distanzstück lotrecht zu dieser Achse (41) an der Innenwand der Schale gegenüber dem Schlitz (46) befestigt ist, wobei jedes Ende der zweiten Achse (42) an der Innenwand der Schale (10) mittels eines Distanzstücks auf beiden Seiten des Längsschlitzes (46) befestigt ist, wobei der Drücker (44) den Längsschlitz (46) durchquert, wobei der Drücker (44) ferner ein Element (45) lotrecht zur Ebene des Drückers (44) umfasst, das sich außerhalb der Schale (10) befindet und die Manipulation des Drückers (44) zulässt.

3. Vorrichtung nach wenigstens einem der Ansprüche 1 bis 2, **dadurch gekennzeichnet, dass** der Drücker (44) eine Aufnahme (441) umfasst.

4. Vorrichtung nach Anspruch 3, wobei der Drücker (44) eine Verschlusskappe der Aufnahme (441) umfasst.

5. Vorrichtung nach Anspruch 1, **dadurch gekennzeichnet, dass** die Schale (10) ein Mittel (101) zur Anlage am oberen Rand der Schale (10) aufweist.

6. Vorrichtung nach wenigstens einem der Ansprüche 1 bis 4, **dadurch gekennzeichnet, dass** die Vorrichtung eine abnehmbare äußere Schale (110) umfasst, die an die kegelstumpfförmige Schale (10) angesteckt werden kann.

7. Vorrichtung nach wenigstens einem der Ansprüche 1 bis 4, **dadurch gekennzeichnet, dass** die Vorrichtung eine Schale umfasst, die an der kegelstumpfförmigen Schale (10) befestigt ist.

8. Vorrichtung nach Anspruch 1, **dadurch gekennzeichnet, dass** die Feder mit zwei Positionen eine spiralförmige Zugfeder (55) ist, die ein erstes und ein zweites Ende aufweist, wobei das erste Ende der Feder an einer dritten Achse (53) befestigt ist, die in der kegelstumpfförmigen Schale (10) und parallel zur zweiten Achse (42) befestigt ist, wobei das zweite Ende der Feder an einer vierten Achse (54) befestigt ist, die in einer Aufnahme (56) befestigt ist, die in dem Drücker (44) realisiert ist, wobei die dritte Achse (53) und die vierte Achse (54) so angeordnet sind, dass sich die spiralförmige Zugfeder (55) in ihrer maximalen Ausdehnung befindet, wenn die die dritte Achse (53) und die vierte Achse (54) umfassende Ebene die zweite Achse (42) umfasst.

9. Vorrichtung nach Anspruch 1, **dadurch gekennzeichnet, dass** die Feder mit zwei Positionen eine spiralförmige Torsionsfeder (55) ist, die den Drücker (44) zwingt, seine von der starren Lasche (43) beabstandete arretierte Position in Richtung seiner an der starren Lasche (43) arretierten Position zu passieren.

10. Vorrichtung nach Anspruch 1, **dadurch gekennzeichnet, dass** der Drücker (44) eine Nocke (57) umfasst, die um eine fünfte Achse (59) lotrecht zum Drücker (44) drehbar montiert ist, wobei die Nocke (57) eine regulierbare Kraft auf die starre Lasche (43) aufbringt.

11. Vorrichtung nach Anspruch 10, **dadurch gekennzeichnet, dass** die auf die starre Lasche (43) aufgebrachte regulierbare Kraft von einer spiralförmigen Torsionsfeder (63) ausgeübt wird, die die Nocke zur Anlage an der eingeführten Krawatte bringt.

12. Vorrichtung nach Anspruch 10, **dadurch gekennzeichnet, dass** die Nocke (57) auch ein Anschlagsystem (64) umfasst, das ihre Drehamplitude um die fünfte Achse (59) begrenzt.

13. Vorrichtung nach Anspruch 1, **dadurch gekennzeichnet, dass** die Vorrichtung ein Zwischenarretiermittel des Drückers (44) umfasst, das die Drehung des Drückers (44) in einer Zwischenposition zwischen der an der starren Lasche (43) arretierten Position und der von der starren Lasche (43) beabstandeten Position arretieren kann.

14. Verfahren zum Benutzen der Vorrichtung zum Binden einer Krawatte nach wenigstens einem der Ansprüche 1 bis 11, **dadurch gekennzeichnet, dass** es wenigstens die folgenden Schritte beinhaltet:
a) einen ersten Schritt des Einfädelns eines ersten, im Allgemeinen des größeren Strangs (1) der Krawatte mit der Rückseite dem Benutzer zugewandt, in die allgemein kegelstumpfförmige Schale (10) durch die erste Öffnung (51), dann die zweite Öffnung (52),
b) einen Schritt des Führens des zweiten Strangs (2) der Krawatte um den Hals eines Benutzers,
c) einen zweiten Schritt des Einfädelns des zweiten, im Allgemeinen des schmäleren Strangs (2) mit der Rückseite dem Benutzer zugewandt in die Schale (10) durch die erste Öffnung (51), dann die zweite Öffnung (52),
d) einen Schritt des Betätigens des Steuermittels an dem Festklemmmittel, damit das Festklemmmittel die ein oder mehreren in die Schale (10) eingefädelten Stränge (1, 2) festklemmt und arretiert.

15. Verfahren zum Benutzen der Vorrichtung zum Binden einer Krawatte nach Anspruch 12, **dadurch gekennzeichnet, dass** es die folgenden Schritte beinhaltet:
- Einführen, durch die zweite Öffnung (52), einer Falte des ersten, vorzugsweise des größeren Strangs (1) der gefalteten (100) Krawatte zwischen die Lasche (43) und die Innenwand der Schale (10), wobei die Lasche (43) in einer von der Innenwand der Schale (10) beabstandeten Position ist,
- Betätigen, durch den Benutzer, der Feder der Lasche, so dass sich die Lasche (43) in einer plattierten Position an der Innenwand der Schale (10) befindet, so dass die Lasche (43) die Falte (100) an der Innenwand der Schale (10) festklemmt und arretiert,
- Einführen, durch die zweite Öffnung (52), einer Schlaufe (120) des zweiten Krawattenstrangs (2) zwischen der Lasche (43) und dem Drücker (44), um die Schale (10) zu durchqueren und aus der ersten Öffnung (51) der Schlaufe (120) auszutreten, wobei der Drücker (44) von der Lasche (43) beabstandet ist,
- Stecken des Halses des Benutzers durch die Schlaufe (120),
- Regeln des Festziehens der Schlaufe (120) um den Hals des Benutzers,
- Betätigen, durch den Benutzer, der Feder des Drückers (44), so dass sich der Drücker (44) in einer an der Lasche (43) arretierten Position befindet, so dass ein Rand des Drückers (44) die Schlaufe (120) an der Lasche (43) festklemmt und arretiert.

## Claims

1. Tie fastening device comprising at least:
- a casing (10) generally in the form of a truncated cone comprising at least a first opening (51) at its large base and a second opening (52) at its small base,
- a pinching means (43, 44) able to pinch and lock at least one strand (1, 2) of a tie inside the casing (10),
- a means (45) for controlling the pinching means (43, 44),
the device being **characterised in that** the pinching means (43, 44) comprises:
- a rigid tongue (43) a first end of which is fixed in rotation about a first spindle (41) to the inside wall of the casing (10) by a two-position spring obliging the free second end of the rigid tongue (43) to be in a locked position against the inside wall of the casing or to be in a locked position distant from the inside wall of the casing, the rigid tongue (43) being able to pinch and lock at least one fold of a strand of a tie against the inside wall of the casing,
- a trigger (44) the plane of which is perpendicular to the plane of the rigid tongue (43) and is parallel with the longitudinal axis of the rigid tongue (43), the trigger (44) being fixed in rotation about a second spindle (42) to the casing (10) by a two-position spring obliging the trigger (44) to be in a locked position against the rigid tongue (43) or to be in a locked position distant from the rigid tongue (43), one of the edges of the trigger (44) being able to pinch and lock at least one strand of the tie against the rigid tongue (43).

2. Device according to claim 1, **characterised in that** the casing (10) comprises a longitudinal slot (46) parallel with the longitudinal axis of the form of a truncated cone of the casing (10), each end of the first spindle (41) being fixed by at least one crosspiece perpendicular to this spindle (41) to the inside wall of the casing opposite to the slot (46), each end of the second spindle (42) being fixed onto the inside wall of the casing (10) by means of a crosspiece on either side of the longitudinal slot (46), the trigger (44) also passing through the longitudinal slot (46), the trigger (44) also comprising an element (45) perpendicular to the plane of the trigger (44) situated outside the casing (10) permitting manipulation of the trigger (44).

3. Device according to at least one of claims 1 and 2, **characterised in that** the trigger (44) comprises a housing (441).

4. Device according to claim 3, the trigger (44) comprises a cover for closing the housing (441).

5. Device according to claim 1, **characterised in that** the casing (10) has a stop means (101) on the upper edge of the casing (10).

6. Device according to at least one of claims 1 to 4, **characterised in that** the device comprises a detachable outer casing (110) which is clipped onto the casing (10) in the form of a truncated cone.

7. Device according to at least one of claims 1 to 4, **characterised in that** the device comprises a casing fixed onto the casing (10) in the form of a truncated cone.

8. Device according to claim 1, **characterised in that** the two-position spring is a helical traction spring (55) comprising a first end and a second end, the first end of the spring being fixed to a third spindle (53) fixed in the casing (10) in the form of a truncated cone and parallel with the second spindle (42), the second end of the spring being fixed to a fourth spindle (54) fixed in a housing (56) formed in the trigger (44), the third spindle (53) and the fourth spindle (54) being so arranged that the helical traction spring (55) is at its maximum expansion when the plane including the third spindle (53) and the fourth spindle (54) includes the second spindle (42).

9. Device according to claim 1, **characterised in that** the two-position spring is a helical torsion spring (55) forcing the trigger (44) to pass from its locked position distant from the rigid tongue (43) to its locked position against the rigid tongue (43).

10. Device according to claim 1, **characterised in that** the trigger (44) comprises a cam (57) mounted in rotation about a fifth spindle (59) perpendicular to the trigger (44), the cam (57) applying a controllable force against the rigid tongue (43).

11. Device according to claim 10, **characterised in that** the controllable force applied against the rigid tongue (43) is applied by a helical torsion spring (63) bringing the cam to press against the inserted tie.

12. Device according to claim 10, **characterised in that** the cam (57) also comprises a stop system (64) limiting its amplitude of rotation about the fifth spindle (59).

13. Device according to claim 1, **characterised in that** the device comprises an intermediate locking means of the trigger (44) able to lock the rotation of the trigger (44) in an intermediate position between the locked position against the rigid tongue (43) and the locked position distant from the rigid tongue (43).

14. Process for use of the tie fastening device according to at least one of claims 1 to 11, **characterised in that** it comprises at least the following steps:
a) a first step of threading of a first strand (1) of the tie, generally the broader one with the rear face orientated towards the user, into the casing (10) generally in the form of a truncated cone through the first opening (51) and then the second opening (52),
b) a step of passage of the second strand (2) of the tie around the neck of a user,
c) a second step of threading of the second strand (2), generally the narrower one with the rear face orientated towards the user, into the casing (10) through the first opening (51) and then the second opening (52),
d) a step of actuation of the control means on the pinching means for the pinching means to pinch and lock the strand or strands (1, 2) threaded in the casing (10).

15. Process for use of the tie fastening device according to claim 12, **characterised in that** it comprises the following steps:
- introduction through the second opening (52) of a fold of the first strand (1) of the tie having been folded (100), preferably the broader strand (1), between the tongue (43) and the inside wall of the casing (10), the tongue (43) being in a position distant from the inside wall of the casing (10),
- actuation by the user of the spring of the tongue so that the tongue (43) is in a position pressed against the inside wall of the casing (10) in such a manner that the tongue (43) pinches and locks the fold (100) against the inside wall of the casing (10),
- introduction through the second opening (52) of a loop (120) of the second strand (2) of the tie between the tongue (43) and the trigger (44) to pass through the casing (10) and exiting of the loop (120) through the first opening (51), the trigger (44) being distant from the tongue (43),
- threading of the neck of the user in the loop (120),
- adjustment of the tightening of the loop (120) around the neck of the user,
- actuation by the user of the spring of the trigger (44) so that the trigger (44) is in a locked position against the tongue (43) so that an edge of the trigger (44) pinches and locks the loop (120) against the tongue (43).
